# EUROPÄISCHE PATENTANMELDUNG

(11) **EP 4 091 721 A1**
(43) Veröffentlichungstag der Anmeldung: **23.11.2022**
(21) Anmeldenummer: 21174812.4
(22) Anmeldetag: 19.05.2021
(51) Int. Cl.: B05B 11/00

(54) **FLÜSSIGKEITSSPENDER UND SCHUTZKAPPE FÜR EINEN FLÜSSIGKEITSSPENDER**

(71) Anmelder: Aptar Radolfzell GmbH, 78315 Radolfzell (DE)
(72) Erfinder: Greiner-Perth, Jürgen, 78244 Gottmadingen (DE)
(74) Vertreter: Witte, Weller und Partner Patentanwälte mbB Stuttgart

(57) **Zusammenfassung**

Bekannt ist ein Flüssigkeitsspender zum Austrag von insbesondere pharmazeutischen Flüssigkeiten mit einer Austragöffnung (16), die von einer Schutzkappe (50) geschützt ist.

Es wird vorgeschlagen, dass die Schutzkappe (50) ein Befestigungsteil (60) aufweist, welches zur Ankopplungam Gehäuse (14) des Flüssigkeitsspenders (10) ausgebildet ist, sowie ein gegenüber dem Befestigungsteil (60) getrenntes Innenteil (80), welches im aufgesetzten Zustand der Schutzkappe (50) die Austragöffnung (16) umgibt. Das Innenteil (80) ist mittels einer Kopplungseinrichtung (66, 86) mit dem Befestigungsteil (60) unverlierbar gekoppelt, wobei es gegenüber dem Befestigungsteil (60) um eine Längsachse (2) der Schutzkappe (50) frei drehbar ist.

## Beschreibung

### ANWENDUNGSGEBIET UND STAND DER TECHNIK

Die Erfindung betrifft einen Flüssigkeitsspender und insbesondere dessen Schutzkappe.

Ein gattungsgemäßer Flüssigkeitsspender verfügt über einen Flüssigkeitsspeicher, der insbesondere mit einer pharmazeutischen Flüssigkeit befüllt sein kann. Der Flüssigkeitsspender dient der Abgabe der Flüssigkeitdurch eine Austragöffnung hindurch, beispielsweise in Form von Tropfen, die in die Augen eines Patienten appliziert werden.

Um die Austragöffnung zu schützen, weist ein gattungsgemäßer Flüssigkeitsspender eine Schutzkappe auf, die auf ein Gehäuse des Flüssigkeitsspenders aufgesetzt wird, wenn dieser nicht in Gebrauch ist. Die Schutzkappe schützt die Austragöffnung vor mechanischen Einflüssen von außen. Sie kann darüber hinaus weitere Funktionen erfüllen, wie insbesondere eine Belüftung der Austragöffnung oder eine Restflüssigkeitsaufnahme an der Austragöffnung.

Eine gattungsgemäße Schutzkappe liegt im aufgesetzten Zustand abdichtend an einem Gehäuse des Flüssigkeitsspenders an. Wird die Schutzkappe entfernt, so wird diese Dichtstelle unterbrochen, wobei jedoch die Relativbewegung von Schutzkappe und Gehäuse durch die an der Dichtstelle herrschende Reibung erschwert wird und wobei es hier zu Abrieb kommen kann, der beim Wiederaufsetzen der Kappe die Dichtwirkung verschlechtert.

Aus der US 2015/0043958 A1 ist eine Schutzkappe bekannt, die über eine Innenkappe und eine Außenkappe verfügt. Die Innenkappe umgibt im aufgesetzten Zustand die Austragöffnung und ist mittels einer Schraubverbindung an einem Gehäuse des Flüssigkeitsspenders gesichert. Die Außenkappe ist gegenüber der Innenkappe initial beweglich, nämlich in einer überlagerten rotativen und linearen Bewegung. Diese Relativbewegung gestattetes, einen Pfad zu öffnen, überden Restflüssigkeit von der Austragöffnung bei aufgesetzter Kappe entweichen kann.

Aus der EP 3119529 B1 ist eine Schutzkappe bekannt, die über einen Absorptionspuffer verfügt, der in einen Ringkörper eingesetzt ist, um die Montage in der Schutzkappe zu erleichtern.

### AUFGABE UND LÖSUNG

Aufgabe der Erfindung ist es, einen Flüssigkeitsspeicher und dessen Schutzkappe bereitzustellen, die eine wiederholt gute Flüssigkeitsabdichtung ermöglichen und dennoch ein einfaches Abnehmen der Schutzkappe gestatten.

Erfindungsgemäß wird hierfür ein Flüssigkeitsspender vorgeschlagen, der in bekannter Weise einen Flüssigkeitsspeicher aufweist, in dem die Flüssigkeit vor dem Austrag gelagert ist. Dieser weist je nach Anwendungszweck vorzugsweise ein Volumen von weniger als 200 ml auf, insbesondere von weniger als 50 ml. Der Flüssigkeitsspender weist weiterhin ein Gehäuse sowie eine Austragöffnung auf, durch die hindurch die Flüssigkeit in eine Umgebung abgegeben werden kann. Die Austragöffnung kann unmittelbar das Gehäuse durchbrechend oder an einem gegenüber dem Gehäuse beweglichen Betätigungsdrücker vorgesehen sein. Vorzugsweise ist für die Förderung von Flüssigkeit vom Flüssigkeitsspeicher zurAustragöffnung eine Pumpeinrichtung vorgesehen. Diese kann durch den genannten Betätigungsdrücker betätigt werden. Insbesondere von Vorteil ist es jedoch, wenn ein von der Austragöffnung getrennter Betätigungsknopf zur Betätigung der Pumpeinrichtung vorgesehen ist, insbesondere vorzugsweise seitlich an einer Mantelfläche des Gehäuses.

Der Flüssigkeitsspender ist vorzugsweise zum Austrag von pharmazeutischen Flüssigkeiten ausgebildet. Entsprechend ist im Lieferzustand der Flüssigkeitsspeicher vorzugweise mit einer solchen Flüssigkeit befüllt. Es sind jedoch auch andere Anwendungsfelder umfasst, so insbesondere kosmetische Flüssigkeiten, technische Flüssigkeiten und Lebensmittel.

Insbesondere ist die erfindungsgemäße Gestaltung eines Flüssigkeitsspenders für die Tropfenabgabe ausgebildet. Bei einem solchen Tropfenspender ist der Austragöffnung eine Tropfenbildungskontur stromabwärts der Austragöffnung zugeordnet. Hier sammelt sich die Flüssigkeit, um sich dann als Tropfen zu lösen, beispielsweise zur Applikation in ein Auge. Insbesondere bei pharmazeutischen Flüssigkeiten, die in Tropfenform abgegeben werden und die sich dementsprechend bestimmungsgemäß während der Verwendung an einer Außenfläche des Spenders sammeln, ist die Gefahr einer Kontamination von Restflüssigkeit gegeben.

Ein erfindungsgemäßer Flüssigkeitsspender weist eine erfindungsgemäße Schutzkappe auf. Diese Schutzkappe schützt im aufgesetzten Zustand die Austragöffnung und ist zum Zwecke des Flüssigkeitsaustrags abnehmbar, insbesondere indem sie hierfür vom Gehäuse abgeschraubt wird.

Die Schutzkappe weist mindestens zwei Bauteile auf, nämlich ein Befestigungsteil und ein Innenteil.

Das Befestigungsteil ist zur Ankopplung am Gehäuse des Flüssigkeitsspenders ausgebildet. Die Hauptfunktion des Befestigungsabschnitts ist demnach die mechanische Ankopplung der Schutzkappe an das Gehäuse, beispielsweise im Falle einer Schraubkappe mittels eines Gewindes oder im Falle einer Steckkappe mittels eines Klemmbereichs, der mit einer Außenkontur des Gehäuses eine reibschlüssig haltende Klemmverbindung eingeht.

Die Schutzkappe weist weiterhin das genannte und gegenüber dem Befestigungsteil getrennte Innenteil auf. Dieses umgibt im aufgesetzten Zustand der Schutzkappe die Austragöffnung. Es bildet hierfür gemeinsam mit die Austragöffnung umgebenden Flächen einen Austragöffnungsraum und dichtet diesen gegenüber dem Gehäuse oder einem Betätigungsdrücker des Flüssigkeitsspenders ab.

Das Innenteil ist mittels einer Kopplungseinrichtung mit dem Befestigungsteil unverlierbar gekoppelt, wobei es gegenüber dem Befestigungsteil um eine Längsachse der Schutzkappe frei drehbar ist.

Die Gestaltung der Kappe mit einem Befestigungsteil und einem Innenteil, die gegeneinander um die Längsachse drehbar aneinander angebracht sind, führt zu einer Reihe von Vorteilen. Insbesondere bewirkt sie eine Entkoppelung, die insbesondere in Hinblick auf die durch das Innenteil gebildete Dichtstelle vorteilhaft ist. Das Befestigungsteil kann, beispielsweise beim Abschrauben einer als Schraubkappe ausgebildeten Schutzkappe, zumindest zunächst drehfest am Gehäuse anliegen bleiben, während das Befestigungsteil bereits verlagert und verdreht wird. Hierdurch wird Abrieb an der Dichtstelle vermieden.

Außerdem wird das Abnehmen der Kappe auch vereinfacht, da nicht mehr unmittelbar eine Kraft oderein Momentaufgebrachtwerden muss, um die Reibung an der Dichtstelle zu überwinden. Stattdessen wird, im Falle einer Schraubkappe, zunächst nur das Befestigungsteil verdreht. Erst wenn dieses über eine bestimmte Strecke axial gegenüber dem Gehäuse verlagert wurde, wirkt mittelbar eine resultierende Zugkraft ausreichend stark auf das Innenteil, um dieses vom Gehäuse abzuziehen. Der erforderliche Kraftaufwand zum Lösen der Schraubkupplung bzw. Steckkupplungzwischen Gehäuse und Befestigungsteil wird also zeitlich entkoppelt vom erforderlichen Kraftaufwand zum Lösen des Innenteils vom Gehäuse.

Vorteilhaft an der getrennten Gestaltung von Innenteil und Befestigungsteil ist auch die Möglichkeit der Verwendung unterschiedlicher Materialien. So können jeweils an die Hauptfunktion gut angepasste Materialien verwendet werden. Die Materialwahl für das Befestigungsteil kann insbesondere in Hinblick auf die Befestigungsfunktion erfolgen. So ist für das Gewinde vorzugsweise ein relativ harter Kunststoff mit einer Oberfläche geringer Reibung von Vorteil. Für das Innenteil und dessen Hauptfunktion der Abdichtung mit dem Gehäuse ist ein relativ weiches Material von Vorteil.

Ein weiterer Vorteil der separaten Ausgestaltung von Innenteil und Befestigungsteil ist gegeben, wenn das Innenteil zumindest in begrenztem Maße gegenüber dem Befestigungsteil verkippbar ist. Hierdurch wird erreicht, dass selbst ein leicht schräg ausgerichtetes Aufstecken oder Aufschrauben des Befestigungsteils nicht ein ebenfalls schräges Aufsetzen des Innenteils und damit eine verschlechterte Dichtwirkung zur Folge hat. Vielmehr kann das Innenteil, insbesondere durch eine korrespondierend mit dem Gehäuse konische oder anderweitig sich zum offenen Ende aufweitende Form, sich selbst entkoppelt vom Befestigungsteil ausrichten und damit eine ideale Dichtwirkung erzielen.

Auch ist die Gefahr verringert, dass eine mechanische Belastung des eine Außenhülse bildenden Befestigungsteils die Dichtwirkung an der Dichtstelle zwischen Gehäuse und Schutzkappe verschlechtert. Ein mechanischer Stoß auf das Befestigungsteil verursacht eher eine Relativverlagerung zum Innenteil als dass eine Dichtstelle zwischen dem Innenteil und dem Gehäuse des Flüssigkeitsspenders unbeabsichtigt geöffnet wird.

Vorzugsweise ist die Beweglichkeit des Innenteils gegenüber dem Befestigungsteil nicht auf die Drehbeweglichkeit und ggf. eine Kippbeweglichkeit beschränkt, sondern es kann insbesondere auch eine axiale Beweglichkeit gegeben sein. Insbesondere vorzugsweise ist das Innenteil gegenüber dem Befestigungsteil zwischen zwei Endlagen um mindestens 0,5 mm axial beweglich, vorzugsweise um mindestens 1 mm. Dies bewirkt, dass beim Abziehen oder Abschrauben der Schutzkappe das Lösen der Dichtstelle erst stattfindet, wenn das Befestigungsteil bereits um eine entsprechende Strecke axial gegenüber dem Gehäuse verlagert ist.

Zur Aufnahme des Innenteils und zur Erzielung der Beweglichkeit zwischen Innenteil und Befestigungsteil ist vorzugweise vorgesehen, dass das Befestigungsteil einen Aufnahmeraum definiert, in welchem das Innenteil unverlierbar angeordnet ist. Dieser Aufnahmeraum ist zu einem offenen Ende des Befestigungsteil hin, also in Richtung des eigentlichen Spenders bzw. dessen Flüssigkeitsspeichers weisend, vorzugsweise durch eine nach innen weisende Haltekante abgeschlossen, die insbesondere an einem umlaufenden und nach innen weisenden Steg vorgesehen ist. Die Haltekante weist einen lichten Querschnitt auf, der kleiner als der Außendurchmesser des Innenteils ist, so dass das Innenteil bei der Montage hierüber gedrückt wird, insbesondere mittels an der Haltekante vorgesehener Einführschrägen, und dann in den Aufnahmeraum einrastet. Gegenüberliegend zur Haltekante ist der Aufnahmeraum vorzugsweise von einer Stirnwandung des Befestigungsteils begrenzt.

Vorzugsweise istdie Haltekante am Befestigungsteil als umlaufende Haltekante einheitlichen Innendurchmessers ausgebildet. Die Haltekante am Befestigungsteil kann jedoch auch durch eine Mehrzahl von umfänglich versetzt angeordneten Haltekantenabschnitten gebildet werden.

Weiterhin vorzugsweise ist am Innenteil eine mit der Haltekante am Befestigungsteil zusammenwirkende Haltekante vorgesehen, die insbesondere vorzugsweise einen umlaufend einheitlichen Außendurchmesser definiert. Insbesondere vorzugsweise ist die Haltekante des Innenteils an einem nach außen ragenden umlaufenden Steg vorgesehen.

Vorzugsweise verfügt die Schutzkappe über einen Belüftungspfad, über den die Austragöffnung bei aufgesetzter Schutzkappe mit einer den Flüssigkeitsspender umgebenden Atmosphäre verbunden ist. Dies bedeutet, dass auch bei aufgesetzter Schutzkappe Luft in den Austragöffnungsraum eindringen kann und das schnelle Trocknen von Restflüssigkeit an der Austragöffnung begünstigt.

Der Belüftungspfad ist vorzugsweise dadurch realisiert, dass das Befestigungsteil und das Innenteil jeweils mindestens eine Durchbrechung aufweisen. Der Belüftungspfad erstreckt sich durch diese beiden Durchbrechungen. Vorzugsweise sind die Durchbrechungen jeweils auf einer Stirnfläche des Innenteils und des Befestigungsteils vorgesehen.

Die Schutzkappe verfügt vorzugsweise über einen im Belüftungspfad angeordneten Sterilfilter. Dieser kann im Bereich der Durchbrechung des Befestigungsteils vorgesehen sein und die durch diese Durchbrechung hindurchströmende Luft filtern. Insbesondere vorzugsweise ist der Sterilfilter jedoch an der Durchbrechung des Innenteils vorgesehen und überspannt diese. Die Austragöffnungskammer ist bei aufgesetzter Schutzkappe ausschließlich durch den Sterilfilter hindurch mit der Umgebung verbunden.

Der Sterilfilter im Sinne der Erfindung ist ein Filter, der als Tiefenfilter oder vorzugsweise als Membranfilter ausgebildet ist und eine Trenngrenze aufweist, die geeignet ist, um mindestens 99,9% aller Bakterien aus der einströmenden Umgebungsluft zu entfernen. Vorzugsweise weist der Sterilfilter eine Trenngrenze von 0,3 µm oder weniger auf, insbesondere vorzugsweise von 0,2 µm oder weniger. Der Sterilfilter gestattet es insbesondere, den Flüssigkeitsspender mit offenem Belüftungskanal auszuliefern. Es kann jedoch vorteilhaft sein, den Belüftungskanal im Lieferzustand zu verschließen, beispielsweise mittels eines eine Durchbrechung überspannenden Klebeetiketts.

Vorzugsweise weist die Schutzkappe alternativ zum Sterilfilter oder insbesondere zusätzlich zum Sterilfilter ein Absorptionspad auf, welches am Innenteil vorgesehen ist und derart im Austragöffnungsraum angeordnet ist, dass es bei aufgesetzter Schutzkappe an der Austragöffnung anliegt, um die hier nach einem Austrag verbleibende Flüssigkeit aufzunehmen. Das Absorptionspad kann auch geringfügig von der Austragöffnung beabstandet angeordnet sein, solange die Nähe ausreicht, um einen Resttropfen von der Austragöffnung oder von der umgebenden Austragkontur aufnehmen zu können.

Das Absorptionspad besteht vorzugsweise aus einem Fasermaterial oder einem porösen Material. Es kann starr oder elastisch verformbar ausgebildet sein. Insbesondere kann das Material des Absorptionspads hydrophile Eigenschaften aufweisen, um Flüssigkeit schnell aufnehmen zu können und hierdurch von der Austragöffnung entfernen zu können.

Insbesondere vorzugsweise sind der Sterilfilter und das Absorptionspad als zwei Lagen des gleichen Schichtverbundes ausgebildet, wobei sie unmittelbar miteinander verbunden sein können oder mittelbar über eine gemeinsame Befestigung am Innenteil.

Die Befestigung dieses Schichtverbundes oder des Absorptionspads oder des Sterilfilters im Innenteil oder ggf. am Befestigungssteil erfolgt vorzugsweise durch Umspritzen. Insbesondere wird dabei das Befestigungsteil, das Absorptionspad oder der Schichtverbund beidseitig in einstückiger Weise vom haltenden Bauteil umgriffen. Durch das Umspritzen wird eine besonders innige und dichte Verbindungzwischen dem Kunststoffdes Innenteils oder des Befestigungsteils mit einem Rand des Sterilfilter oder des Absorptionspads geschaffen.

Das Befestigungsteil und das Innenteil weisen vorzugsweise jeweils eine Mantelfläche sowie eine stirnseitige Stirnwand auf. Die Durchbrechungen sind vorzugsweise jeweils in dieser Stirnwand vorgesehen, da dies die Herstellung vereinfacht. Die Durchbrechungen fluchten vorzugsweise miteinander, wobei es von Vorteil ist, dass ein engster Durchmesser bzw. eine engste lichte Weite der Durchbrechung des Befestigungsteils maximal 5 mm beträgt. So wird verhindert, dass versehentlich von außen ein an der Durchbrechung des Innenteils vorgesehener Sterilfilter beschädigt wird.

Wie oben bereits genannt, ist die Schutzkappe vorzugsweise als Schraubkappe ausgebildet. Sie ist demnach mit einem Gewinde, insbesondere einem Innengewinde, ausgestattet, welches am Befestigungsteil vorgesehen ist. Das Gegengewinde, vorzugsweise ein Außengewinde, ist an der Außenseite des Gehäuses des Flüssigkeitsspenders vorgesehen.

Es sind jedoch auch andere Gestaltungen der Schutzkappe umfasst, so insbesondere eine Stecckappe, die zum Aufsetzen und Absetzen nicht verdreht werden muss, sondern schlicht abgezogen bzw. ohne Drehbewegung aufgesetzt wird. Bei einer solchen Steckkappe ist das Befestigungsteil dafür ausgebildet, eine klemmende Verbindung mit dem Gehäuse einzugehen. Der Außendurchmesser des Gehäuses und ein Klemmbereich der Steckkappe sind zur Erzielung einer Klemmverbindung aufeinander abgestimmt. Da das Befestigungsteil keine Funktion in Hinblick auf die Abdichtung der Kappe übernehmen muss, kann der innenliegende Klemmbereich insbesondere mit längserstreckten Rippen ausgestaltet sein, um gleichzeitig eine gute Klemmwirkung und ein einfaches Abziehen zu ermöglichen.

### KURZBESCHREIBUNG DER ZEICHNUNGEN

Weitere Vorteile und Aspekte der Erfindung ergeben sich aus den Ansprüchen und aus der nachfolgenden Beschreibung von bevorzugten Ausführungsbeispielen der Erfindung, die nachfolgend anhand der Figuren erläutert sind.
Fig. 1 zeigt einen erfindungsgemäßen Flüssigkeitsspender in einer geschnittenen Darstellung.
Fig. 2 zeigt die Schutzkappe des Flüssigkeitsspenders gemäß Fig. 1 in einer geschnittenen Darstellung.
Fig. 3 zeigt eine zweite Variante einer erfindungsgemäßen Schutzkappe in einer geschnittenen Darstellung.

### DETAILLIERTE BESCHREIBUNG DERAUSFÜHRUNGSBEISPIELE

Die Figuren 1 und 2 zeigen einen erfindungsgemäßen Flüssigkeitsspender und dessen Schutzkappe.

Der Flüssigkeitsspeicher 10 ist vorliegend als Tropfenspender ausgebildet. Er verfügt über einen Flüssigkeitsspeicher 12, eine Pumpeinrichtung 20 sowie eine Austragöffnung 16, die von einer Tropfenbildungsfläche 18 umgeben sind. Als Tropfenspender wird der Flüssigkeitsspender 10 bestimmungsgemäß in einer Überkopflage verwendet, in der die Austragöffnung 16 nach unten weist. Der Benutzer drückt in dieser Stellung einen Betätigungsknopf 22 ein, mittels dessen Flüssigkeit durch die Pumpeinrichtung 20 aus dem Flüssigkeitsspeicher 12 in Richtung der Austragöffnung 16 gefördert wird. Der Austragöffnung 16 ist ein Austragventil 24 vorgeschaltet, welches bei ausreichend Druck öffnet und das Entweichen der Flüssigkeit zur Tropfenbildungsfläche 18 gestattet.

Zum Schutz insbesondere der Austragöffnung 16, jedoch auch des Betätigungsknopfes 22, ist eine Schutzkappe 50 vorgesehen, die in Figur 2 vergrößert und separat dargestellt ist. Die Schutzkappe 50 verfügt über zwei Hauptbauteile, nämlich ein Befestigungsteil 60 und ein Innenteil 80.

Das Befestigungsteil 60 weist eine Mantelwandung 60A und eine Stirnwandung 60B auf. Am in der Perspektive der Figur 2 unteren Ende der Mantelwandung 60A ist ein Innengewinde 52 vorgesehen, da die Schutzkappe 50 als Schraubkappe ausgebildet ist. Korrespondierend hierzu ist an der Außenseite des Gehäuses 14 des Flüssigkeitsspenders 10 ein Außengewinde vorgesehen.

Am genannten unteren Ende der Schutzkappe 50 ist weiterhin ein ringförmiger Originalitätsabschnitt 70 vorgesehen, der mittels dünner Kunststoffbrücken mit der Mantelwandung 60A verbunden ist. Die Stirnwandung 60B ist von einer Durchbrechung 62 durchdrungen. An der Innenseite weist die Schutzkappe 50 einen umlaufenden Haltesteg mit einer Haltekante 66 auf, der einen Aufnahmeraum 64 des Befestigungsteils 60 nach unten begrenzt.

In diesem Aufnahmeraum 64 ist das bereits genannte Innenteil 80 angeordnet. Auch dieses weist eine Mantelwandung 80A und eine Stirnwandung 80B auf. Durch einen nach außen weisenden Haltesteg mit Haltekante 86 ist das Innenteil 80 gegenüber dem Befestigungsteil 60 gesichert. Der Aufnahmeraum 64 ist jedoch so bemessen, dass das Innenteil 80 in ihm beweglich ist, nämlich insbesondere um die Längsachse 2 gegenüber dem Befestigungsteil 60 drehbar ist.

Die Stirnwandung 80B ist wie auch die Stirnwandung 60B mit einer Durchbrechung 82 versehen, wobei diese Durchbrechung von einem Schichtverbund aus einem Sterilfilter 56 und einem Absorptionspad 54 überspannt wird. Dieser Schichtverbund ist in seinem Randbereich durch das Kunststoffmaterial des Innenteils 80 umspritzt.

Neben der Drehbeweglichkeit ist das Innenteil 80 gegenüber dem Befestigungsteil 60 auch in Richtung der Längsachse 2 axial verlagerbar, vorzugsweise um etwa 0,5 bis 1 mm.

Wenn die Stutzkappe 50 in der in Figur 1 dargestellten Weise aufgesetzt ist, so dichtet eine Innenseite 88 der Mantelwandung 80A mit einer sich leicht verjüngenden Dichtfläche 14A des Gehäuses 14 ab und verhindert hier somit Gasaustausch.

Ein Eindringen von Luft in den Aufnahmeraum 64 und in den vom Innenkörper definierten Austritts-öffnungsraum 84 ist dennoch entlang eines Belüftungspfades 4 durch die Durchbrechungen 62, 82 möglich, wobei die hier eindringende Luft durch den Sterilfilter 56 von Bakterien befreit wird.

Durch die zweiteilige Ausgestaltung der Schutzkappe wird eine sehr gute Abdichtung an der Dichtstelle 88, 14A erzielt. Wird die Schraubkappe 50 abgeschraubt, so kommt es nicht zu einer umfänglichen reibschlüssigen Relativbewegung zwischen den Dichtflächen 88, 14A. Stattdessen wird nur das Befestigungsteil 80 gedreht. Erst wenn dieses aufgrund des Gewindes 52 ein Stück weit axial verlagert wurde, zieht es das Innenteil 80 vom Gehäuse 14 ab.

Fig. 3 zeigt eine alternative Gestaltung der Schutzkappe 50. Diese ist als Steckkappe ausgebildet. Entsprechend weist sie statt des Gewindes 52 Rippen auf, deren innenseitige Flächen Klemmflächen 53 bilden.

## Patentansprüche

**1.** Flüssigkeitsspender (10) zum Austrag von insbesondere pharmazeutischen Flüssigkeiten mit den folgenden Merkmalen:
a. der Flüssigkeitsspender (10) weist einen Flüssigkeitsspeicher (12) auf, in dem die Flüssigkeit vor dem Austrag gelagert ist, und
b. der Flüssigkeitsspender (10) weist ein Gehäuse (14) sowie eine Austragöffnung (16) auf, durch die hindurch die Flüssigkeit in eine Umgebung abgegeben werden kann, und
c. der Flüssigkeitsspender (10) weist eine Schutzkappe (50) auf, die im aufgesetzten Zustand die Austragöffnung (16) schützt und die zum Zwecke des Flüssigkeitsaustrags abnehmbar ist,
**gekennzeichnet durch** die folgenden weiteren Merkmale:
e. die Schutzkappe (50) weist ein Befestigungsteil (60) auf, welches zur Ankopplung am Gehäuse (14) des Flüssigkeitsspenders (10) ausgebildet ist, und
f. die Schutzkappe (50) weist ein gegenüber dem Befestigungsteil (60) getrenntes Innenteil (80) auf, welches im aufgesetzten Zustand der Schutzkappe (50) die Austragöffnung (16) umgibt, und
g. das Innenteil (80) ist mittels einer Kopplungseinrichtung (66, 86) mit dem Befestigungsteil (60) unverlierbar gekoppelt, wobei es gegenüber dem Befestigungsteil (60) um eine Längsachse (2) der Schutzkappe (50) frei drehbar ist.

**2.** Flüssigkeitsspender (10) nach Anspruch 1 mit dem folgenden weiteren Merkmal:
a. die Schutzkappe (50) verfügt über einen Belüftungspfad (4), über den die Austragöffnung (16) bei aufgesetzter Schutzkappe (50) mit einer den Flüssigkeitsspender (10) umgebenden Atmosphäre verbunden ist.

**3.** Flüssigkeitsspender (10) nach Anspruch 2 mit dem folgenden weiteren Merkmal:
a. sowohl das Befestigungsteil (60) als auch das Innenteil (80) weisen jeweils mindestens eine Durchbrechung (62, 82) auf, durch die sich der Belüftungspfad (4) erstreckt.

**4.** Flüssigkeitsspender (10) nach Anspruch 2 oder3 mit mindestens einem der folgenden weiteren Merkmale:
a. die Schutzkappe (50) verfügt über einen im Belüftungspfad (4) angeordneten Sterilfilter (56), welcher entweder die Durchbrechung (62) des Befestigungsteils (60) oder die Durchbrechung (82) des Innenteils (80) überspannt, und/oder
b. die Schutzkappe (50) verfügt über ein Absorptionspad (54), welches am Innenteil (80) vorgesehen ist und bei aufgesetzter Schutzkappe (50) an der Austragöffnung (16) anliegt oder in unmittelbarer Nähe zur Austragöffnung (16) angeordnet ist,
vorzugsweise mit mindestens einem der folgenden zusätzlichen Merkmale:
c. das Absorptionspad (54) besteht aus einem hydrophilen Material, und/oder
d. das Absorptionspad (54) besteht aus einem Fasermaterial oder einem porösen Material, und/oder
e. der Sterilfilter (56) weist eine Trenngrenze von 0,3 µm oder weniger auf, vorzugsweise von 0,2 µm oder weniger, und/oder
f. das Absorptionspad (54) und/oder der Sterilfilter (56) ist durch Umspritzen mit dem Befestigungsteil (60) oder dem Innenteil (80) verbunden.

**5.** Flüssigkeitsspender nach Anspruch 4 mit dem folgenden weiteren Merkmal:
a. die Durchbrechung (62) im Befestigungsteil (60) ist fluchtend mit dem Sterilfilter (56) und/oder dem Absorptionspad (54) ausgebildet,
vorzugsweise mit dem folgenden zusätzlichen Merkmal:
b. ein engster Durchmesser der Durchbrechung (62) beträgt maximal 5 mm.

**6.** Flüssigkeitsspender (10) nach einem der vorstehenden Ansprüche mit dem folgenden weiteren Merkmal:
a. die Schutzkappe (50) ist als Schraubkappe (50) ausgebildet, wobei ein Innengewinde (52) der Schraubkappe (50) am Befestigungsteil (60) angeordnet ist.

**7.** Flüssigkeitsspender (10) nach einem der Ansprüche 1 bis 5 mit dem folgenden weiteren Merkmal:
a. die Schutzkappe (50) ist als Steckkappe (50) ausgebildet, wobei eine innenseitige Klemmfläche (53) am Befestigungsteil (60) vorgesehen ist.

**8.** Flüssigkeitsspender (10) nach einem der vorstehenden Ansprüche mit dem folgenden weiteren Merkmal:
a. das Innenteil (80) am Befestigungsteil (60) axial beweglich befestigt,
insbesondere mit dem folgenden zusätzlichen Merkmal:
b. das Innenteil (80) ist gegenüber dem Befestigungsteil (60) um mindestens 0,5 mm axial beweglich, vorzugsweise um mindestens 1 mm.

**8.** Flüssigkeitsspender (10) nach einem der vorstehenden Ansprüche mit dem folgenden weiteren Merkmal:
a. das Befestigungsteil (60) weist einen Aufnahmeraum (64) auf, in welchem das Innenteil (80) unverlierbar angeordnet ist, wobei der Aufnahmeraum (64) zu einem offenen Ende des Befestigungsteils durch eine Haltekante (66) abgeschlossen ist, die einen lichten Querschnitt definiert, der kleiner als ein Außendurchmesser des Innenteils (80) ist,
vorzugsweise mit mindestens einem der folgenden zusätzlichen Merkmale:
b. die Haltekante (66) am Befestigungsteil (60) ist als umlaufende Haltekante (66) einheitlichen Innendurchmessers ausgebildet, und/oder
c. eine mit der Haltekante (66) am Befestigungsteil (60) zusammenwirkende Haltekante (86) am Innenteil (80) weist einen umlaufend einheitlichen Außendurchmesser auf.

**9.** Flüssigkeitsspender (10) nach einem der vorstehenden Ansprüche mit dem folgenden weiteren Merkmal:
a. das Innenteil (80) und das Befestigungsteil (60) bestehen aus unterschiedlichen Materialien,
vorzugsweise mit dem folgenden zusätzlichen Merkmal:
b. das Material des Innenteils (80) ist weicher als das Material des Befestigungsteils (60).

**10.** Flüssigkeitsspender (10) nach einem der vorstehenden Ansprüche mit mindestens einem der folgenden weiteren Merkmale:
a. der Flüssigkeitsspeicher (12) ist mit einer pharmazeutischen Flüssigkeit befüllt, und/oder
b. der Flüssigkeitsspeicher (12) weist ein Volumen von maximal 200 ml auf, vorzugsweise von maximal 50 ml, insbesondere vorzugsweise von maximal 10 ml, und/oder
c. der Flüssigkeitsspender (10) verfügt über eine Pumpeinrichtung, wobei vorzugsweise ein Betätigungsknopf zur Betätigung der Pumpeinrichtung an einer seitlichen Mantelfläche des Gehäuses zum radialen Eindrücken vorgesehen ist und wobei insbesondere vorzugweise die Schutzkappe im aufgesetzten Zustand den Betätigungsknopf überdeckt.
d. der Flüssigkeitsspender (10) ist als Tropfenspender (10) ausgebildet, wobei der Austragöffnung (16) eine Tropfenbildungskontur (18) stromabwärts der Austragöffnung (16) zugeordnet ist.

**11.** Schutzkappe (50) für einen Flüssigkeitsspender nach einem der vorstehenden Ansprüche mit den folgenden Merkmalen:
a. die Schutzkappe (50) weist ein Befestigungsteil (60) auf, welches zur Ankopplung am Gehäuse (14) des Flüssigkeitsspenders (10) ausgebildet ist, und
b. die Schutzkappe (50) weist ein gegenüber dem Befestigungsteil (60) getrenntes Innenteil (80) auf, welches im aufgesetzten Zustand der Schutzkappe (50) die Austragöffnung (16) umgibt, und
c. das Innenteil (80) ist mittels einer Kopplungseinrichtung (66, 86) mit dem Befestigungsteil (60) derart gekoppelt, dass es gegenüber diesem um eine Längsachse (2) der Schutzkappe (50) frei drehbar ist,

**11.** Schutzkappe nach Anspruch 10 mit mindestens einem der folgenden zusätzlichen Merkmale:
a. die Schutzkappe (50) verfügt über einen Belüftungspfad (4), über den die Austragöffnung (16) bei aufgesetzter Schutzkappe (50) mit einer den Flüssigkeitsspender (10) umgebenden Atmosphäre verbunden ist, und/oder
b. sowohl das Befestigungsteil (60) als auch das Innenteil (80) weisen jeweils mindestens eine Durchbrechung (62, 82) auf, durch die sich der Belüftungspfad (4) erstreckt, und/oder
c. die Schutzkappe (50) verfügt über einen im Belüftungspfad (4) angeordneten Sterilfilter (56), welcher entweder die Durchbrechung (62) des Befestigungsteils (60) oder die Durchbrechung (82) des Innenteils (80) überspannt, und/oder
d. die Schutzkappe (50) verfügt über ein Absorptionspad (54), welches am Innenteil (80) vorgesehen ist und bei aufgesetzter Schutzkappe (50) an der Austragöffnung (16) anliegt oder in unmittelbarer Nähe zur Austragöffnung (16) angeordnet ist, und/oder
e. die Durchbrechung (62) im Befestigungsteil (60) ist fluchtend mit dem Sterilfilter (56) und/oder dem Absorptionspad (54) ausgebildet, und/oder
f. die Schutzkappe (50) ist als Schraubkappe (50) ausgebildet, wobei ein Innengewinde (52) der Schraubkappe (50) am Befestigungsteil (60) angeordnet ist, oder
g. die Schutzkappe (50) ist als Steckkappe (50) ausgebildet, wobei eine innenseitige Klemmfläche (53) am Befestigungsteil (60) vorgesehen ist, und/oder
h. das Innenteil (80) ist am Befestigungsteil (60) axial beweglich befestigt, und/oder
i. das Befestigungsteil (60) weist einen Aufnahmeraum (64) auf, in welchem das Innenteil (80) unverlierbar angeordnet ist, wobei der Aufnahmeraum (64) zu einem offenen Ende des Befestigungsteils durch eine Haltekante (66) abgeschlossen ist, die einen lichten Querschnitts definiert, der kleiner als ein Außendurchmesser des Innenteils (80) ist, und/oder
j. das Innenteil (80) und das Befestigungsteil (60) bestehen aus unterschiedlichen Materialien.
